# EUROPÄISCHE PATENTSCHRIFT

(11) **EP 2 325 102 B1**
(45) Veröffentlichungstag und Bekanntmachung des Hinweises auf die Patenterteilung: **21.11.2012**
(21) Anmeldenummer: 10175779.7
(22) Anmeldetag: 08.09.2010
(51) Int. Cl.: B65D 71/00

(54) **Verpackung für Fußboden- oder Deckenbelag**
Packaging for floor or ceiling lining
Emballage pour revêtement de sol ou de plafond

(30) Priorität: 18.11.2009 DE 202009015737 U; 16.08.2010 DE 102010034509
(43) Veröffentlichungstag der Anmeldung: 25.05.2011
(73) Patentinhaber: Fritz Egger GmbH & Co. OG, 3105 Unterradlberg (AT)
(72) Erfinder: Schneider, Gerold, 2371 Hinterbrühl (AT)
(74) Vertreter: Cohausz & Florack

(56) Entgegenhaltungen:
- DE-A1- 19 822 339
- DE-A1-102006 020 619
- DE-U1-202005 020 657
- DE-U1-202008 014 502
- DE-U1-202009 007 698

## Beschreibung

Die Erfindung betrifft ein Paneelverpackungsset für Fußboden-oder Deckenbeläge, insbesondere Laminatfußbodenpaneele, mit mindestens einem Paneelpaket, in welchem Paneele verpackt sind, und mit an die verpackten Paneele angepassten Sockelleisten sowie Befestigungsmitteln für die Sockelleisten.

Die Verlegung von Fußboden- oder Deckenbelägen ist aufgrund neuer Verlegetechniken, insbesondere durch sogenannte Klick-Verbindungselemente an den einzelnen Paneelen, immer einfacher geworden, so dass derartige Beläge auch von Verbrauchern ohne spezielle fachmännische Vorkenntnisse sauber verlegbar sind.

Diese vom Verbraucher zu verlegenden Paneele werden üblicherweise in vorkonfektionierten Paneelverpackungen verkauft, in denen jeweils eine bestimmte Anzahl Paneele verpackt ist. Um dem Verbraucher den Erwerb und den Umgang mit den Paneelen zu erleichtern, sind aus dem Stand der Technik der DE 10 2006 020 619 A1 Paneelverpackungen mit einem Indikator bekannt, mit welchem der Verbraucher beispielsweise die erforderliche Konditionierungszeit der Paneele an das jeweilige Raumklima ablesen kann. DE 20 2005 020 657 U1 offenbart das Anordnen mehrerer solcher, Paneele enthaltenden Paneelpakete auf einem gemeinsamen Träger.

Dem Verbraucher stellt sich beim Erwerb von Paneelen jedoch das Problem, dass er neben den Paneelen noch weiteres Zubehör benötigt, um einen Fußboden- oder einen Deckenbelag sauber verarbeiten zu können. Aufgrund der Vielzahl verschiedener Paneelsysteme und -dekore sowie der Vielfalt an erhältlichem Zubehör, ist es für den Verbraucher sehr schwierig, das passende Zubehör in der richtigen Menge für die von ihm gewählten Paneele auszuwählen.

Aus der DE 20 2009 007 698 U1 ist daher ein Paneelverpackungsset bekannt, welches aus einem Paket besteht, in welchem eine Vielzahl an Paneelen verpackt ist. In demselben Paket befinden sich auch mehrere Sockelleisten sowie Befestigungsmittel für die Sockelleisten, wobei die Menge an Sockelleisten auf die Menge an Paneelen abgestimmt sein soll. Der tatsächliche Bedarf an Leisten und/oder an Paneelen kann aber abhängig von der Größe und der Form der Verlegefläche von Fall zu Fall stark abweichen, so dass mit dem bekannten Paneelverpackungsset oft zu viele Leisten oder zu viele Paneele mit erworben werden. Andererseits ist auch der Fall denkbar, dass Leisten oder Paneele einzeln nachgekauft werden müssen, was zusätzlichen Aufwand bedeutet.

Der Erfindung liegt daher die Aufgabe zugrunde, ein Paneelverpackungsset zu schaffen, das eine flexiblere Anpassung an unterschiedliche Verlegeflächen erlaubt.

Die zuvor hergeleitete und aufgezeigte Aufgabe wird erfindungsgemäß bei einem Paneelverpackungsset für Fußboden-oder Deckenbeläge, insbesondere Laminatfußbodenpaneele, mit mindestens einem Paneelpaket, in welchem Paneele verpackt sind, und mit an die verpackten Paneele angepassten Sockelleisten sowie Befestigungsmitteln für die Sockelleisten, dadurch gelöst, dass mindestens ein Leistenpaket vorgesehen ist, in welchem die Sockelleisten verpackt sind, wobei das mindestens eine Paneelpaket, das mindestens eine Leistenpaket sowie die Befestigungsmittel zusammen als Paketanordnung auf einem gemeinsamen Träger angeordnet sind.

Auf diese Weise wird erreicht, dass der Benutzer bzw. Käufer des Paneelverpackungssets nicht erst zu den Paneelen passende Sockelleisten und Befestigungsmittel für die Sockelleisten suchen muss, sondern dass er durch den Kauf eines einzelnen Gebindes neben den Paneelen die zur Verlegung notwendigen Sockelleisten sowie die zugehörigen Befestigungsmittel automatisch mit erwirbt. Dass das Gebinde neben der Paketanordnung auch einen Träger umfasst, hat den weiteren Vorteil, dass das Gebinde auch in größeren Mengen vom Benutzer, aber auch schon vorher während der Herstellung des Gebindes, in besonders einfacher Weise zu handhaben ist. Auch erlaubt die erstmalige Verwendung eines gemeinsamen Trägers für mehrere Pakete der Paketanordnung eine individuelle Anpassung des Paneelverpackungssets an unterschiedliche Anwendungsfälle, insbesondere an unterschiedliche Verlegeflächen, wobei trotz eines unterschiedlichen Aufbaus verschiedener Paneelverpackungssets diese dennoch einen stabilen Aufbau und/oder gleichmäßige Oberflächen der Paketanordnung gewährleisten können, wie im Weiteren noch näher erläutert wird. Indem darüber hinaus die Paneele einerseits und die Sockelleisten andererseits in eigenen Paketen verpackt sind, wird ein optimaler Schutz der Einzelteile, insbesondere der in der Regel sehr empfindlichen Oberflächen, gewährleistet. Außerdem hat der Benutzer die Möglichkeit, beim Verlegen der Paneele die Sockelleisten, da sie separat verpackt sind, auf einfache Weise zunächst beiseite zu stellen, was aufgrund der Verpackung in einem Leistenpaket mit einem Handgriff bewerkstelligt werden kann. Auch sind die Sockelleisten noch während der Verlegearbeiten der Paneele weiterhin in ihrer Verpackung geschützt.

Im Sinne der Erfindung werden unter Sockelleisten sowohl Fußleisten als auch Zierleisten, beispielsweise für Stuckdecken, verstanden. Als Befestigungsmittel für diese Sockelleisten kommen unter anderem Clips, Schienen, Schrauben, Nägel etc. in Frage.

Gemäß einer Ausgestaltung des erfindungsgemäßen Paneelverpackungssets ist der Träger eine Palette, auch Transportpalette genannt. Bei der Palette kann es sich um eine bereits am Markt erhältliche, vorgefertigte Palette, beispielsweise eine Europalette, eine Industriepalette oder eine Großpalette, handeln. Es ist aber auch denkbar, dass die Palette in ihren Abmessungen an die Abmessungen der Paketanordnung, damit also an die Abmessungen der Paneel- und Leistenpakete, insbesondere an ihre Länge und/oder Breite, angepasst ist und individuell angefertigt wird. Die Palette ist dabei idealerweise so angepasst, dass die Paketanordnung, wenn die Pakete Stoß an Stoß nebeneinander liegen, gegenüber der seitlichen Stirnkante der Palette nicht hervorsteht und insbesondere auch nicht nennenswert zurückgesetzt ist. Idealerweise fluchtet die seitliche Stirnkante der Palette mit der Seitenfläche der Paketanordnung, bevorzugt an allen vier Seiten. Mit einer solchen Palette läßt sich auch eine größere Menge von Paneelen und zugehörigen Sockelleisten in einem Gebinde zusammenfassen und auf einfache Weise transportieren. Auf diese Weise erhält der Benutzer in einem Gebinde, das heißt auf einer Palette, beispielsweise eine Menge von Paneelen, die für eine Fläche von mehr als 50 m², bevorzugt mehr als 75 m², besonders bevorzugt mehr als 100 m², Verlegefläche ausreicht.

Gemäß einer weiteren Ausgestaltung des erfindungsgemäßen Paneelverpackungssets weist die Paketanordnung mehrere Lagen von vertikal übereinander angeordneten Paneelpaketen und/oder Leistenpaketen auf. Auch können mehrere Stapel, die aus Paneelpaketen und/oder Leistenpaketen bestehen, nebeneinander angeordnet die Paketanordnung bilden. Die Paketanordnung ist vorzugsweise derart zusammengesetzt, dass die nach oben weisende, also zu der Oberfläche des Trägers parallele, Oberfläche der Paketanordnung in einer Ebene verläuft. Wie zuvor bereits angedeutet, verläuft vorzugsweise zumindest auch eine der Seitenflächen der Paketanordnung, vorzugsweise alle Seitenflächen, in einer Ebene. Auf die zuvor beschriebene Weise kann unter optimaler Raumausnutzung ein Paneelverpackungsset erhalten werden, das darüber hinaus auch zusammen mit anderen Paneelverpackungssets mit identischen Abmessungen oder zumindest mit einer identischen Breite und Länge in optimaler Weise stapelbar und damit lager- und transportierbar ist.

Gemäß einer weiteren Ausgestaltung des erfindungsgemäßen Paneelverpackungssets ist die Länge aller Paneelpakete und/oder aller Leistenpakete gleich, wobei insbesondere die Länge der Paneelpakete gleich der Länge der Leistenpakete ist. Mit der Länge ist die längere der beiden Dimensionen gemeint, die parallel zu der Oberfläche des Trägers verlaufen, auf der die Paketanordnung aufliegt. Auf diese Weise kann mit einfachen Mitteln die zuvor bereits angedeutete ideale Form der Paketanordnung und damit des gesamten Paneelverpackungssets erreicht werden.

Damit möglichst wenig Lücken zwischen den einzelnen Paketen der Paketanordnung vorhanden sind, der Raum also optimal ausgenutzt werden kann, und damit vorzugsweise sogar eine oberseitige Oberfläche der Paketanordnung erhalten wird, die in einer Ebene liegt, ist gemäß noch einer weiteren Ausgestaltung des erfindungsgemäßen Paneelverpackungssets vorgesehen, dass die Höhe der Paneelpakete der Höhe der Leistenpakete oder einem ganzzahligen Vielfachen der Höhe der Leistenpakete entspricht. Mit der Höhe ist die Dimension gemeint, welche senkrecht zu der Oberfläche des Trägers verläuft, auf dem die Paketanordnung aufliegt. Alternativ kann auch vorgesehen sein, dass die Höhe der Leistenpakete der Höhe der Paneelpakete oder einem ganzzahligen Vielfachen der Höhe der Paneelpakete entspricht.

Ebenfalls zur Vermeidung von Lücken innerhalb der Paketanordnung und vorzugsweise zum Erreichen einer seitlichen Oberfläche bzw. seitlichen Oberflächen der Paketanordnung, die in einer Ebene liegt bzw. liegen, ist ferner gemäß noch einer weiteren Ausgestaltung des erfindungsgemäßen Paneelverpackungssets vorgesehen, dass die Breite der Paneelpakete der Breite der Leistenpakete oder einem ganzzahligen Vielfachen der Breite der Leistenpakete entspricht. Mit der Breite ist die kleinere der beiden Dimensionen gemeint, die parallel zu der Oberfläche des Trägers verlaufen, auf dem die Paketanordnung aufliegt. Alternativ kann auch vorgesehen sein, dass die Breite der Leistenpakete der Breite der Paneelpakete oder einem ganzzahligen Vielfachen der Breite der Paneelpakete entspricht.

Da bei einer Paketanordnung, die Pakete aufweist, die sich in ihrer Breite entsprechen oder deren Breite einem ganzzahligen Vielfachen der Breite der anderen Pakete entspricht, ab einer bestimmten Anzahl von Lagen bzw. ab einer bestimmten Höhe der Paketanordnung die Stabilität der Paketanordnung nachlässt, kann vorgesehen sein, dass das Verhältnis der Breite zur Höhe der Paneelpakete und/oder Leistenpakete mindestens 2,25, bevorzugt mindestens 2,50, besonders bevorzugt mindestens 2,75, beträgt. Auf diese Weise ist immer eine ausreichende Standfläche der einzelnen Pakete gewährleistet.

Hinsichtlich der Gewährleistung einer optimalen Stabilität der Paketanordnung kann anstelle einer sich entsprechenden Breite bzw. einer Breite eines Pakets, die einem ganzzahligen Vielfachen der Breite eines anderen Pakets entspricht, vorgesehen sein, dass die Breite der Leistenpakete weniger als 100%, bevorzugt weniger als 99%, besonders bevorzugt weniger als 98%, und mehr als 85%, bevorzugt mehr als 90%, besonders bevorzugt mehr als 95%, der Breite der Paneelpakete entspricht. Alternativ ist auch denkbar, dass die Breite der Leistenpakete weniger als 100%, bevorzugt weniger als 99%, besonders bevorzugt weniger als 98%, und mehr als 85%, bevorzugt mehr als 90%, besonders bevorzugt mehr als 95%, der Breite der Paneelpakete entspricht. Die vorgenannten Breitenverhältnisse schließen also aus, dass die Breiten aller Pakete einer Paketanordnung völlig identisch sind. Werden die Pakete in diesem Fall Stoß an Stoß angeordnet, so wird ein Versatz zwischen zumindest einigen der Stoßkanten einer der Lagen und den nächstliegenden Stoßkanten einer benachbarten der Lagen erreicht. Ein solcher Versatz führt zu einer deutlichen Zunahme der Stabilität der Paketanordnung. Auch in dem Fall, dass sich die Breiten aller Paketarten (Paneelpakete, Leistenpakete) entsprechen oder die Breite einer Paketart einem ganzzahligen Vielfachen der Breite einer anderen Paketart entspricht, kann zwischen zumindest einigen der Stoßkanten einer der Lagen und den nächstliegenden Stoßkanten einer benachbarten der Lagen ein Versatz vorgesehen sein, der auch in diesem Fall einer Paketanordnung zu einer deutlichen Stabilitätserhöhung führt.

Aus Stabilitätsgründen kann auch vorgesehen sein, dass ein ganzzahliges Vielfaches der Gesamtbreite mehrerer Paneelpakete, bevorzugt aller Paneelpakete, einer Lage einem ganzzahligen Vielfachen der Gesamtbreite mehrerer Leistenpakete, bevorzugt aller Leistenpakete, einer anderen Lage entspricht. Auch auf diese Weise läßt sich ein Versatz zwischen benachbarten Lagen erreichen.

Ein Versatz zwischen zumindest einigen der Stoßkanten einer der Lagen und den nächstliegenden Stoßkanten einer benachbarten der Lagen muss nicht für alle Lagen vorgesehen sein, sondern es können auch einige Lagen ohne Versatz in der Paketanordnung vorgesehen sein. Bevorzugt sind aber immer mehrere Lagen, die keinen Versatz aufweisen, mit einer Lage abgedeckt, in der relativ zu den darunter befindlichen Lagen ein wie zuvor beschriebener Versatz vorgesehen ist. Insbesondere folgt, von unten bzw. vom Träger nach oben, auf mindestens zwei Lagen ohne Versatz zueinander, bevorzugt mindestens drei Lagen ohne Versatz zueinander, besonders bevorzugt mindestens vier Lagen ohne Versatz zueinander, mindestens eine Lage mit einem Versatz der Stoßkanten relativ zu den Lagen, die keinen Versatz zueinander aufweisen. Dabei ist es denkbar, dass die Lage, in der ein Versatz vorgesehen ist, teilweise oder vollständig aus Paketen einer größeren Breite hergestellt ist als die darunter befindlichen Lagen, die keinen Versatz zueinander aufweisen. Haben beispielsweise die Leistenpakete eine größere Breite als die Paneelpakete, so ist es denkbar, dass auf mindestens zwei Lagen, bevorzugt mindestens drei Lagen, besonders bevorzugt mindestens vier Lagen aus ausschließlich Paneelpaketen, in Richtung von unten nach oben, zumindest eine Lage von Leistenpaketen folgt.

Gemäß wiederum einer weiteren Ausgestaltung des erfindungsgemäßen Paneelverpackungssets ist vorgesehen, dass die Befestigungsmittel und/oder zusätzliches Paneelzubehör, insbesondere Verlegematerial und/oder Verlegehilfen und/oder Belagerhaltungsmittel, in mindestens einem der Leistenpakete, insbesondere in allen Leistenpaketen, vorzugsweise in einem von den Sockelleisten getrennten Bereich, angeordnet ist/sind. Alternativ oder zusätzlich ist auch denkbar, dass die Befestigungsmittel und/oder zusätzliches Paneelzubehör, insbesondere Verlegematerial und/oder Verlegehilfen und/oder Belagerhaltungsmittel, in mindestens einem der Paneelpakete, insbesondere in allen Paneelpaketen, vorzugweise in einem von den Paneelen getrennten Bereich, angeordnet ist/sind. Unter Paneelzubehör werden dabei alle Arten von Zubehör verstanden, die zur Verlegung des Belags bzw. zu dessen Erhaltung erforderlich oder geeignet sind. Insbesondere können beispielsweise Verbindungsstücke für die Sockelleisten zur Verbindung einzelner Sockelleisten, Heizkörperrosetten, Bodenprofile für Türen und/oder Dehnungsfugenabdeckungen jeweils mit Befestigungsmitteln vorgesehen sein. Unter Verlegematerial wird insbesondere flächiges Verlegematerial verstanden, insbesondere Paneelunterlagen, wie Trittschallunterlagen und/oder Dampfsperren, oder Klebe- bzw. Versiegelungsmassen. Unter Verlegehilfen werden insbesondere Abstandhalter, Mess- und Markierwerkzeuge sowie elektronische Datenträger, verstanden. Unter Belagerhaltungsmitteln werden insbesondere Reinigungsmittel, Filzgleiter oder ein Reparaturset verstanden. Durch Anordnung des zuvor genannten Paneelzubehörs oder zumindest eines Teils des Paneelzubehörs in zumindest einem der Leistenpakete und/oder der Paneelpakete wird verhindert, dass der Benutzer bzw. Käufer Paneelzubehör erwirbt, welches sich nicht für den Einsatz mit den Paneelen des Paneelverpackungssets eignet.

Gemäß noch einer Ausgestaltung des erfindungsgemäßen Paneelverpackungssets ist die Menge an Sockelleisten und/oder Paneelzubehör der Paketanordnung auf die Menge an Paneelen der Paketanordnung abgestimmt. Auf diese Weise wird gewährleistet, dass der Benutzer bzw. Käufer in einer Vielzahl der Fälle mit den Paneelen die richtige Zahl an Sockelleisten und/oder Paneelzubehör automatisch mit erwirbt.

Es gibt nun eine Vielzahl von Möglichkeiten, das erfindungsgemäße Paneelverpackungsset auszugestalten und weiterzubilden. Hierzu sei einerseits verwiesen auf die dem Patentanspruch 1 nachgeordneten Patentansprüche, andererseits auf die Beschreibung von Ausführungsbeispielen in Verbindung mit der Zeichnung. In der Zeichnung zeigt:
- Fig. 1: ein erstes Ausführungsbeispiel eines erfindungsgemäßen Paneelverpackungssets,
- Fig. 2a): ein zweites Ausführungsbeispiel eines erfindungsgemäßen Paneelverpackungssets,
- Fig. 2b): ein drittes Ausführungsbeispiel eines erfindungsgemäßen Paneelverpackungssets,
- Fig. 3: ein viertes Ausführungsbeispiel eines erfindungsgemäßen Paneelverpackungssets
- Fig. 4: ein fünftes Ausführungsbeispiel eines erfindungsgemäßen Paneelverpackungssets und
- Fig. 5: ein sechstes Ausführungsbeispiel eines erfindungsgemäßen Paneelverpackungssets.

Fig. 1 zeigt, wie in abgewandelter Form auch die übrigen Figuren, ein Paneelverpackungsset 1 für Fußboden- oder Deckenbeläge, insbesondere Laminatfußbodenpaneele, mit einem oder mehreren Paneelpaketen 2, wobei in jedem Paneele 2.1 verpackt sind, mit einem oder mehreren Leistenpaketen 3, wobei in jedem an die verpackten Paneele 2.1 angepasste Sockelleisten 3.1 verpackt sind, sowie mit Befestigungsmitteln 8.1 und gegebenenfalls weiterem Paneelzubehör 8.1. Die Paneelpakete 2, die Leistenpakete 3 sowie die Befestigungsmittel 8.1 bzw. das gegebenenfalls weitere vorhandene Paneelzubehör 8.1 sind zusammen als Paketanordnung 4 auf einem gemeinsamen Träger 5 in Form einer Transportpalette angeordnet.

Bei dem Ausführungsbeispiel in Fig. 1 weist die Paketanordnung 4 mehrere Lagen 9 von vertikal übereinander angeordneten Paketen 2 bzw. 3 auf, wobei jede der Lagen 9 aus mehreren längsseitig nebeinander angeordneten Paketen 2 bzw. 3, wobei eine Lage 9 entweder aus Paketen desselben Typs, beispielsweise nur Paketpaneelen 2, oder aus Paketen mit unterschiedlichen Pakettypen, nämlich sowohl Paneelpaketen 2 als auch Leistenpaketen 3, besteht. Die Paketanordnung 4 ist ferner in drei Stapel 10 aufgeteilt, die jeweils entweder mehrere Lagen desselben Pakettyps oder mehrere Lagen unterschiedlicher Pakettypen aufweisen. Von den Stapeln 10 weisen beispielsweise die beiden äußeren drei Lagen 9.1 mit jeweils einem einzelnen Paneelpaket 2 auf. Die mittlere der Lagen 10 weist zu unterst nur ein einzelnes Paneelpaket 2 und darüber zwei Lagen 9.2 mit je einem Leistenpaket 3 auf. Durch diesen Aufbau werden Abmessungen erreicht, die zu in einer Ebene verlaufenden seitlichen Oberflächen und zu einer in einer Ebene verlaufenden oberen Oberfläche der Paketanordnung 4 führen.

Insbesondere ist in Fig. 1 zu erkennen, dass die Höhe H₂ der Paneelpakete 2 der Höhe H₃ der Leistenpakete 3 entspricht. Auch die Breite B₂ der Paneelpakete 2 entspricht der Breite B₃ der Leistenpakete 3.

Im Unterschied dazu ist in den Figuren 2a) und b) je ein Ausführungsbeispiel eines Paneelverpackungssets 1 dargestellt, bei dem sich die Breiten und Höhen nicht vollständig entsprechen. Gemäß Fig. 2a) entspricht zwar die Höhe H₂ der Paneelpakete 2 der Höhe H₃ der Leistenpakete 3. Anders als in Fig. 1 entspricht hier jedoch die Breite B₂ der Paneelpakete 2 einem ganzzahligen Vielfachen, nämlich dem Zweifachen, der Breite B₃ der Leistenpakete 3. In Fig. 2b) entspricht dagegen die Breite B₂ der Paneelpakete 2 der Breite B₃ der Leistenpakete 3. Jedoch entspricht hier die Höhe H₂ der Paneelpakete 2 einem ganzzahligen Vielfachen, nämlich dem Zweifachen, der Höhe H₃ der Leistenpakete 3.

Wie die Figuren 2a) und b) deutlich erkennen lassen, ist aufgrund der gewählten Breiten- und Höhenverhältnisse der einzelnen Pakete 2 und 3 weiterhin, wie in Fig. 1, garantiert, dass die obere Oberfläche und die Seitenflächen der Paketanordnung 4 jeweils in einer Ebene liegen.

Hinzu kommt bei den Figuren 1, 2a) und 2b), dass aus Stabilitätsgründen die Paketanordnung 4 auf weniger als 20, bevorzugt weniger als 15, besonders bevorzugt weniger als 13, im vorliegenden Beispiel auf drei Lagen 9 begrenzt ist und ferner das Verhältnis der Breite B₂ zur Höhe H₂ der Paneelpakete 2 mindestens 2,75 beträgt. Dies gilt auch für das Verhältnis der Breite B₃ zur Höhe H₃ der Leistenpakete 3 in den Figuren 1 und 2b). Wenn in den beigefügten Figuren nur wenige Lagen dargestellt sind, so geschieht dies nur aus Gründen der Übersichtlichkeit. Vielmehr kann die Paketanordnung, wie zuvor angedeutet, auch deutlich mehr als zehn Lagen, bevorzugt mehr als 15 Lagen und besonders bevorzugt mehr als 25 Lagen aufweisen. Das zuvor Gesagte gilt für sämtliche denkbaren erfindungsgemäßen Paneelverpackungssets.

In den Figuren 3 und 4 liegt das Verhältnis von Breite zu Höhe der Paneelpakete 2 und der Leistenpakete 3 jeweils unter dem Wert des Verhältnisses bei den vorangehend beschriebenen Ausführungsbeispielen (Fig. 1, Fig. 2a), Fig. 2b)). Um in den Ausführungsbeispielen der Figuren 3 und 4 die Stabilität zu erhöhen, ist zwischen allen Stoßkanten 6 einer der Lagen 9 und den nächstliegenden Stoßkanten 6 einer benachbarten der Lagen 9 ein Versatz 7 vorgesehen. Dadurch halten sich die Pakete 3 bzw. 4 jeweils benachbarter Lagen untereinander.

Da gemäß Fig. 3 die Paneelpakete 2 und die Leistenpakete 3 alle dieselben Abmessungen haben, liegen die seitlichen Oberflächen der Paketanordnung 4 nicht exakt in derselben Ebene, sondern auch diese Oberflächen lassen den Versatz erkennen.

Sollen trotz eines Versatzes 7 die seitlichen Oberflächen der Paketanordnung 4 in einer Ebene liegen, so kann, wie dies Fig. 4 zeigt, ein Pakettyp eine andere Breite als der andere Pakettyp haben. Gemäß Fig. 4 haben die Leistenpakete 3 eine geringere Breite als die Paneelpakete 2. Auch der umgekehrte Fall ist denkbar.

Fig. 5 zeigt ein Ausführungsbeispiel mit beispielhaften neun Lagen 9, wobei jede Lage jeweils nur einen Typ von Paketen aufweist. So sind, von unten nach oben, immer zwei Lagen 9 aus Paneelpaketen 2 vorgesehen, gefolgt von einer Lage aus Leistenpaketen 3, die wiederum gefolgt ist von zwei Lagen aus Paneelpaketen 2 etc. Da im vorliegenden Fall die Leistenpakete 3 eine größere Breite als die Paneelpakete 2 haben, ergibt sich zwischen der Lage 9 mit den Leistenpaketen 3 und den jeweils dazu benachbarten Lagen immer ein Versatz der Stoßkanten. Das Paneelverpackungsset 1 weist aber auch immer zwei benachbarte Lagen 9, nämlich Lagen aus Paneelpaketen 2, auf, die zueinander keinen Versatz der Stoßkanten aufweisen. Im vorliegenden Fall haben alle Leistenpakete 3 dieselbe Breite. Es ist aber erfindungsgemäß auch denkbar, dass, beispielsweise im unteren Teil des Paneelverpackungssets 1, die Breite der Leistenpakete 3 größer ist als in einem anderen Teil, beispielsweise dem oberen Teil, des Paneelverpackungssets 1. Insbesondere ist denkbar, dass im unteren Teil des Paneelverpackungssets 1 das ganzzahlige Vielfache der Breite mehrerer, aber nicht aller, Leistenpakete 3 einer Lage einem ganzzahligen Vielfachen der Breite mehrerer, aber nicht aller, Paneelpakete 2 einer anderen, insbesondere benachbarten, Lage entspricht.

Bei allen Ausführungsbeispielen ist außerdem, was in der dargestellten Ansicht nicht sichtbar ist, die Länge aller Paneelpakete 2 gleich und die Länge aller Leistenpakete 3 ebenfalls gleich. Auch sind die Paneelpakete 2 genauso lang wie die Leistenpakete 3.

Schließlich ist auch bei allen Ausführungsbeispielen, was schematisch in den Figuren 2a) und b) dargestellt ist, vorgesehen, dass entweder in mindestens einem der Leistenpakete 3 (Fig. 2a)) oder in mindestens einem der Paneelpakete 2 (Fig. 2b)) Paneelzubehör 8.1 angeordnet ist, darunter Verlegematerial und/oder Verlegehilfen und/oder Belagerhaltungsmittel.

## Patentansprüche

1. Paneelverpackungsset (1) für Fußboden- oder Deckenbeläge, insbesondere Laminatfußbodenpaneele, mit mindestens einem Paneelpaket (2), in welchem Paneele (2.1) verpackt sind, und mit an die verpackten Paneele (2.1) angepassten Sockelleisten (3.1) sowie Befestigungsmitteln (8.1) für die Sockelleisten (3.1), **dadurch gekennzeichnet, dass** mindestens ein Leistenpaket (3) vorgesehen ist, in welchem die Sockelleisten (3.1) verpackt sind, wobei das mindestens eine Paneelpaket (2), das mindestens eine Leistenpaket (3) sowie die Befestigungsmittel (8.1) zusammen als Paketanordnung (4) auf einem gemeinsamen Träger (5) angeordnet sind.

2. Paneelverpackungsset (1) nach Anspruch 1, **dadurch gekennzeichnet, dass** der Träger (5) eine Palette ist.

3. Paneelverpackungsset (1) nach Anspruch 1 oder 2, **dadurch gekennzeichnet, dass** die Paketanordnung (4) mehrere Lagen (9,9.1,9.2) von vertikal übereinander angeordneten Paneelpaketen (2) und/oder Leistenpaketen (3) aufweist.

4. Paneelverpackungsset (1) nach einem der vorangehenden Ansprüche, **dadurch gekennzeichnet, dass** die Länge aller Paneelpakete (2) und/oder aller Leistenpakete (3) gleich ist, wobei insbesondere die Länge der Paneelpakete (2) gleich der Länge der Leistenpakete (3) ist.

5. Paneelverpackungsset (1) nach einem der vorangehenden Ansprüche, **dadurch gekennzeichnet, dass** die Höhe (H₂) der Paneelpakete (2) der Höhe (H₃) der Leistenpakete (3) oder einem ganzzahligen Vielfachen der Höhe (H₃) der Leistenpakete (3) entspricht.

6. Paneelverpackungsset (1) nach einem der Ansprüche 1 bis 4, **dadurch gekennzeichnet, dass** die Höhe (H₃) der Leistenpakete (3) der Höhe (H₂) der Paneelpakete (2) oder einem ganzzahligen Vielfachen der Höhe (H₂) der Paneelpakete (2) entspricht.

7. Paneelverpackungsset (1) nach einem der vorangehenden Ansprüche, **dadurch gekennzeichnet, dass** die Breite (B₂) der Paneelpakete (2) der Breite (B₃) der Leistenpakete (3) oder einem ganzzahligen Vielfachen der Breite (B₃) der Leistenpakete (3) entspricht.

8. Paneelverpackungsset (1) nach einem der Ansprüche 1 bis 6, **dadurch gekennzeichnet, dass** die Breite (B₃) der Leistenpakete (3) der Breite (B₂) der Paneelpakete (2) oder einem ganzzahligen Vielfachen der Breite (B₂) der Paneelpakete (2) entspricht.

9. Paneelverpackungsset (1) nach Anspruch 7 oder 8, **dadurch gekennzeichnet, dass** das Verhältnis der Breite (B₂,B₃) zur Höhe (H₂,H₃) der Paneelpakete (2) und/oder Leistenpakete (3) mindestens 2,25, bevorzugt mindestens 2,50, besonders bevorzugt mindestens 2,75, beträgt.

10. Paneelverpackungsset (1) nach einem der Ansprüche 1 bis 6, **dadurch gekennzeichnet, dass** die Breite (B₂) der Paneelpakete (2) weniger als 100%, bevorzugt weniger als 99%, besonders bevorzugt weniger als 98%, und mehr als 85%, bevorzugt mehr als 90%, besonders bevorzugt mehr als 95%, der Breite (B₃) der Leistenpakete (3) entspricht.

11. Paneelverpackungsset (1) nach einem der Ansprüche 1 bis 6, **dadurch gekennzeichnet, dass** die Breite (B₃) der Leistenpakete (3) weniger als 100%, bevorzugt weniger als 99%, besonders bevorzugt weniger als 98%, und mehr als 85%, bevorzugt mehr als 90%, besonders bevorzugt mehr als 95%, der Breite (B₂) der Paneelpakete (2) entspricht.

12. Paneelverpackungsset (1) nach einem der Ansprüche 3 bis 11, **dadurch gekennzeichnet, dass** zwischen zumindest einigen der Stoßkanten (6) einer der Lagen (9,9.1,9.2) und den nächstliegenden Stoßkanten (6) einer benachbarten der Lagen (9,9.1,9.2) ein Versatz (7) vorgesehen ist, wobei insbesondere ein ganzzahliges Vielfaches der Gesamtbreite mehrerer Paneelpakete (2) einer Lage (9) einem ganzzahligen Vielfachen der Gesamtbreite mehrerer Leistenpakete (3) einer anderen Lage (9) entspricht.

13. Paneelverpackungsset (1) nach Anspruch 12, **dadurch gekennzeichnet, dass** auf mindestens zwei, bevorzugt mindestens drei, besonders bevorzugt mindestens vier, Lagen (9) ohne Versatz (7) zueinander mindestens eine Lage (9) mit einem Versatz (7) der Stoßkanten (6) zu den Lagen (9) ohne Versatz (7) folgt.

14. Paneelverpackungsset (1) nach einem der vorangehenden Ansprüche, **dadurch gekennzeichnet, dass** die Befestigungsmittel (8.1) und/oder zusätzliches Paneelzubehör (8.1), insbesondere Verlegematerial und/oder Verlegehilfen und/oder Belagerhaltungsmittel, in mindestens einem der Leistenpakete (3), insbesondere in allen Leistenpaketen (3), vorzugsweise in einem von den Sockelleisten getrennten Bereich (8), angeordnet ist/sind.

15. Paneelverpackungsset (1) nach einem der vorangehenden Ansprüche, **dadurch gekennzeichnet, dass** die Befestigungsmittel (8.1) und/oder zusätzliches Paneelzubehör (8.1), insbesondere Verlegematerial und/oder Verlegehilfen und/oder Belagerhaltungsmittel, in mindestens einem der Paneelpakete (2), insbesondere in allen Paneelpaketen (2), vorzugweise in einem von den Paneelen (2.1) getrennten Bereich (8'), angeordnet ist/sind.

16. Paneelverpackungsset (1) nach einem der vorangehenden Ansprüche, **dadurch gekennzeichnet, dass** die Menge an Sockelleisten (3.1) und/oder Paneelzubehör (8.1) der Paketanordnung (4) auf die Menge an Paneelen (2.1) der Paketanordnung (4) abgestimmt ist.

## Claims

1. A panel packing set (1) for floor or ceiling coverings, in particular laminate floor panels, with at least one panel packet (2), in which panels (2.1) are packed, and with skirting boards (3.1) adapted to the packed panels (2.1) as well as attachment means (8.1) for the skirting boards (3.1), **characterized in that** at least one board packet (3) is provided in which the skirting boards (3.1) are packed, wherein the at least one panel packet (2), the at least one board packet (3) as well as the attachment means (8.1) are together situated on a shared carrier (5) as a packet arrangement (4).

2. The panel packing set (1) according to claim 1, **characterized in that** the carrier (5) is a palette.

3. The panel packing set (1) according to claim 1 or 2, **characterized in that** the packet arrangement (4) exhibits several layers (9, 9.1, 9.2) of panel packets (2) and/or board packets (3) situated vertically one over the other.

4. The panel packing set (1) according to one of the preceding claims, **characterized in that** the length of all panel packets (2) and/or all board packets (3) is identical, wherein in particular the length of the panel packets (2) is identical to the length of the board packets (3).

5. The panel packing set (1) according to one of the preceding claims, **characterized in that** the height (H₂) of the panel packets (2) corresponds to the height (H₃) of the board packets (3) or an integral multiple of the height (H₃) of the board packets (3).

6. The panel packing set (1) according to one of claims 1 to 4, **characterized in that** the height (H₃) of the board packets (3) corresponds to the height (H₂) of the panel packets (2) or an integral multiple of the height (H₂) of the panel packets (2).

7. The panel packing set (1) according to one of the preceding claims, **characterized in that** the width (B₂) of the panel packets (2) corresponds to the width (B₃) of the board packets (3) or an integral multiple of the width (B₃) of the board packets (3).

8. The panel packing set (1) according to one of claims 1 to 6, **characterized in that** the width (B₃) of the board packets (3) corresponds to the width (B₂) of the panel packets (2) or an integral multiple of the width (B₂) of the panel packets (2).

9. The panel packing set (1) according to claim 7 or 8, **characterized in that** the ratio between the width (B₂, B₃) and height (H₂, H₃) of the panel packets (2) and/or board packets (3) measures at least 2,25, preferably at least 2,50, especially preferably at least 2,75.

10. The panel packing set (1) according to one of claims 1 to 6, **characterized in that** the width (B₂) of the panel packets (2) measures less than 1000, preferably less than 990, especially preferably less than 98%, and more than 85%, preferably more than 90%, especially preferably more than 95%, of the width (B₃) of the board packets (3).

11. The panel packing set (1) according to one of claims 1 to 6, **characterized in that** the width (B₃) of the board packets (3) measures less than 100%, preferably less than 99%, especially preferably less than 98%, and more than 85%, preferably more than 90%, especially preferably more than 95%, of the width (B₂) of the panel packets (2).

12. The panel packing set (1) according to one of claims 3 to 11, **characterized in that** an offset (7) is provided between at least some of the abutting ends (6) of one of the layers (9, 9.1, 9.2) and the nearest abutting ends (6) of an adjacent one of the layers (9, 9.1, 9.2), wherein in particular an integral multiple of the overall width of several panel packets (2) of a layer (9) corresponds to an integral multiple of the overall width of several board packets (3) of another layer (9).

13. The panel packing set (1) according to claim 12, **characterized in that** at least two, preferably at least three, especially preferably at least four layers (9) without an offset (7) relative to each other are followed by at least one layer (9) with an offset (7) of the abutting ends (6) relative to the layers (9) without an offset (7).

14. The panel packing set (1) according to one of the preceding claims, **characterized in that** the attachment means (8.1) and/or additional panel accessories (8.1), in particular installation material and/or installation aids and/or flooring preservation means, is/are situated in at least one of the board packets (3), in particular in all board packets (3), preferably in an area (8) separated from the skirting boards.

15. The panel packing set (1) according to one of the preceding claims, **characterized in that** the attachment means (8.1) and/or additional panel accessories (8.1), in particular installation material and/or installation aids and/or flooring preservation means, is/are situated in at least one of the panel packets (2), in particular in all panel packets (2), preferably in an area (8') separated from the panels (2.1).

16. The panel packing set (1) according to one of the preceding claims, **characterized in that** the number of skirting boards (3.1) and/or panel accessories (8.1) in the packet arrangement (4) is adapted to the number of panels (2.1) in the packet arrangement (4).

## Revendications

1. Kit d'emballage pour panneaux (1), destiné à des revêtements de plancher ou de plafond, en particulier des panneaux de plancher stratifiés, avec au moins un paquet de panneaux (2), dans lequel sont emballés des panneaux (2.1), et avec des baguettes de socle (3.1) adaptées aux panneaux emballés (2.1), ainsi qu'avec des moyens de fixation (8.1) pour les baguettes de socle (3.1), **caractérisé en ce qu'**il est prévu au moins un paquet de baguettes (3), dans lequel sont emballées les baguettes de socle (3.1), dans lequel l'au moins un paquet de panneaux (2), l'au moins un paquet de baguettes (3) et les moyens de fixation (8.1) sont disposés ensemble sur un support (5) commun, en tant qu'ensemble de paquet (4).

2. Kit d'emballage pour panneaux (1) selon la revendication 1, **caractérisé en ce que** le support (5) est une palette.

3. Kit d'emballage pour panneaux (1) selon la revendication 1 ou 2, **caractérisé en ce que** l'ensemble de paquet (4) comporte plusieurs couches (9, 9.1, 9.2) de paquets de panneaux (2) et/ou de paquets de baguettes (3), disposées verticalement les unes sur les autres.

4. Kit d'emballage pour panneaux (1) selon l'une des revendications précédentes, **caractérisé en ce que** la longueur de tous les paquets de panneaux (2) et/ou de tous les paquets de baguettes (3) est identique, la longueur des paquets de panneaux (2) étant en particulier égale à la longueur des paquets de baguettes (3).

5. Kit d'emballage pour panneaux (1) selon l'une des revendications précédentes, **caractérisé en ce que** la hauteur (H₂) des paquets de panneaux (2) correspond à la hauteur (H₃) des paquets de baguettes (3), ou à un multiple entier de la hauteur (H₃) des paquets de baguettes (3).

6. Kit d'emballage pour panneaux (1) selon l'une des revendications 1 à 4, **caractérisé en ce que** la hauteur (H₃) des paquets de baguettes (3) correspond à la hauteur (H₂) des paquets de panneaux (2), ou à un multiple entier de la hauteur (H₂) des paquets de panneaux (2).

7. Kit d'emballage pour panneaux (1) selon l'une des revendications précédentes, **caractérisé en ce que** la largeur (B₂) des paquets de panneaux (2) correspond à la largeur (B₃) des paquets de baguettes (3), ou à un multiple entier de la largeur (B₃) des paquets de baguettes (3).

8. Kit d'emballage pour panneaux (1) selon l'une des revendications 1 à 6, **caractérisé en ce que** la largeur (B₃) des paquets de baguettes (3) correspond à la largeur (B₂) des paquets de panneaux (2), ou à un multiple entier de la largeur (B₂) des paquets de panneaux (2).

9. Kit d'emballage pour panneaux (1) selon la revendication 7 ou 8, **caractérisé en ce que** le rapport entre la largeur (B₂, B₃) et la hauteur (H₂, H₃) des paquets de panneaux (2) et/ou des paquets de baguettes (3) est d'au moins 2,25, de préférence d'au moins 2,50, et de manière particulièrement préférée d'au moins 2,75.

10. Kit d'emballage pour panneaux (1) selon l'une des revendications 1 à 6, **caractérisé en ce que** la largeur (B₂) des paquets de panneaux (2) équivaut à moins de 100%, de préférence à moins de 99%, et de manière particulièrement préférée à moins de 98%, et à plus de 85%, de préférence à plus de 90% et de manière particulièrement préférée à plus de 95% de la largeur (B₃) des paquets de baguettes (3).

11. Kit d'emballage pour panneaux (1) selon l'une des revendications 1 à 6, **caractérisé en ce que** la largeur (B₃) des paquets de baguettes (3) équivaut à moins de 100%, de préférence à moins de 99%, et de manière particulièrement préférée à moins de 98%, et à plus de 85%, de préférence à plus de 90% et de manière particulièrement préférée à plus de 95% de la largeur (B₂) des paquets de panneaux (2).

12. Kit d'emballage pour panneaux (1) selon l'une des revendications 3 à 11, **caractérisé en ce qu'**il est prévu un décalage (7) entre au moins certaines arêtes de bord (6) de l'une des couches (9, 9.1, 9.2) et les arêtes de bord (6) les plus proches d'une couche voisine (9, 9.1, 9.2), dans lequel un multiple entier de la largeur totale de plusieurs paquets de panneaux (2) d'une couche (9) correspond en particulier à un multiple entier de la largeur totale de plusieurs paquet de baguettes (3) d'une autre couche (9).

13. Kit d'emballage pour panneaux (1) selon la revendication 12, **caractérisé en ce que** au moins deux, de préférence au moins trois et de manière particulièrement préférée au moins quatre couches (9) sans décalage (7) entre elles, sont suivies d'au moins une couche (9) avec un décalage (7) des arêtes de bord (6) par rapport aux couches (9) sans décalage (7).

14. Kit d'emballage pour panneaux (1) selon l'une des revendications précédentes, **caractérisé en ce que** les moyens de fixation (8.1) et/ou des accessoires supplémentaires pour panneaux (8.1), en particulier du matériel de pose et/ou des accessoires de pose et/ou des moyens pour le maintien du revêtement, sont agencés, de préférence dans une région (8) séparée des baguettes de socle, dans au moins l'un des paquets de baguettes (3), en particulier dans tous les paquets de baguettes (3).

15. Kit d'emballage pour panneaux (1) selon l'une des revendications précédentes, **caractérisé en ce que** les moyens de fixation (8.1) et/ou des accessoires supplémentaires pour panneaux (8.1), en particulier du matériel de pose et/ou des accessoires de pose et/ou des moyens de maintien du revêtement, sont agencés, de préférence dans une région (8') séparée des panneaux (2.1), dans au moins l'un des paquets de panneaux (2), en particulier dans tous les paquets de panneaux (2).

16. Kit d'emballage pour panneaux (1) selon l'une des revendications précédentes, **caractérisé en ce que** la quantité de baguettes de socle (3.1) et/ou d'accessoires de panneaux (8.1) de l'ensemble de paquet (4) est adaptée en fonction de la quantité de panneaux (2.1) de l'ensemble de panneaux (4).
